# EUROPÄISCHE PATENTSCHRIFT

(11) **EP 1 620 616 B1**
(45) Veröffentlichungstag und Bekanntmachung des Hinweises auf die Patenterteilung: **07.10.2009**
(21) Anmeldenummer: 04730477.9
(22) Anmeldetag: 30.04.2004
(51) Int. Cl.: E05B 17/00

(54) **KRAFTFAHRZEUGTÜRVERSCHLUSS**
MOTOR VEHICLE DOOR LOCK
SERRURE D'UNE PORTIERE DE VEHICULE AUTOMOBILE

(30) Priorität: 08.05.2003 DE 10320459
(43) Veröffentlichungstag der Anmeldung: 01.02.2006
(73) Patentinhaber: Kiekert Aktiengesellschaft, 42579 Heiligenhaus (DE)
(72) Erfinder: GRAUTE, Ludger, 45130 Essen (DE)
(86) Internationale Anmeldenummer: PCT/DE2004/000918
(87) Internationale Veröffentlichungsnummer: WO 2004/101921

(56) Entgegenhaltungen:
- EP-A- 0 808 978
- EP-A- 1 126 108
- GB-A- 2 284 231
- US-A- 4 358 141
- US-A- 4 854 617

## Beschreibung

Die Erfindung betrifft einen Kraftfahrzeugtürverschluss, mit zumindest einem Gesperre mit einer von einer Rückstellfeder beaufschlagten Drehfalle und einer Sperrklinke, und mit einem Einlaufmaul sowie einem mit der Drehfalle zusammenwirkenden Schließbolzen (an einer zugeordneten Kraftfahrzeugtür). - Im Bezugsystem des Kraftfahrzeugtürverschlusses fährt der Schließbolzen in das Einlaufmaul ein. Regelmäßig befindet sich der Schließbolzen an der Kraftfahrzeugkarosserie, während der Kraftfahrzeugtürverschluss und folgerichtig das Einlaufmaul demgegenüber bewegt werden. Ein solcher Kraftfahrzeug für verschluss ist z.B. aus EP 1126108 A bekannt, der dem Oberbegriff des Anspruchs 1 entspricht.

Es ist ein derartiger Kraftfahrzeugtürverschluss bekannt, bei dem das Einlaufmaul ein Dämpfungselement aufweist, welches dafür sorgt, dass der in das Einlaufmaul einfahrende und von der Drehfalle in ihre Hauptraststellung schließlich festgehaltene Schließbolzen in dieser Position geräuschmindernd fixiert wird (vgl. EP 0 336 034 A2). - Unabhängig davon ist die Drehfalle von einer Rückstellfeder beaufschlagt, welche die Drehfalle nach dem Ausklinken der ihr zugeordneten Sperrklinke aus ihrer Schließstellung in die Offenstellung zurückdreht, wenn die Kraftfahrzeugtür geöffnet wird oder ist. Für diese Rückstellfeder ist an der Drehfalle ein Federanschlag angeformt. Das ist in material- und fertigungstechnischer Hinsicht aufwendig. - Hier will die Erfindung Abhilfe schaffen.

Der Erfindung liegt die Aufgabe zugrunde, einen Kraftfahrzeugtürverschluss der eingangs beschriebenen Art zu schaffen, bei welcher die Drehfalle geräuscharm arbeitet und sich durch eine vereinfachte Bauweise auszeichnet.

Diese Aufgabe ist durch einen Kraftfahrzeugtürverschluss gemäss Anspruch 1 gelöst. Die Erfindung geht von der Erkenntnis aus, dass bei einem Kraftfahrzeugtürverschluss eine erhöhte Geräuschreduzierung im Zuge insbesondere des **Öffnungsvorganges** dann erreicht werden kann, wenn nicht nur ein Dämpfungselement für den Schließbolzen der zugeordneten Kraftfahrzeugtür vorgesehen ist, sondern darüber hinaus auch ein Dämpfungsanschlag für die Drehfalle. Dabei kann der Dämpfungsanschlag für die Drehfalle zugleich mit dem Dämpfungselement für den Schließbolzen zusammenarbeiten. Darüber hinaus ist ein solcher Dämpfungsanschlag zugleich als Federanschlag für die Rückstellfeder ausgebildet, so dass nicht länger ein separater Federanschlag als Ausformung an der Drehfalle erforderlich ist. Auf diese Weise wird eine in fertigungstechnischer Hinsicht vereinfachte Bauweise unter Materialeinsparung und Massenreduzierung erreicht. Nach einer bevorzugten Ausführungsform der Erfindung ist die Drehfalle mit einem Dämpfungswerkstoff, z. B. Kunststoff wie Polyurethan oder dergleichen ummantelt, wobei der Dämpfungs- und Federanschlag Bestandteil dieser Ummantelung sind. Eine solche Kunststoffummantelung mit Dämpfungs- und Federanschlag ist in fertigungstechnischer Hinsicht verhältnismäßig unproblematisch und in gewichtsmäßiger Hinsicht verhältnismäßig leicht, so dass auf diesem Wege die vorerwähnte Massenreduzierung erreicht wird, die für bewegte Teile von erheblicher Bedeutung ist.

Weitere wesentliche Maßnahmen sind im Folgenden aufgeführt. So sieht die Erfindung vor, dass der Dämpfungsanschlag als eine im Fallenrandbereich angeordnete Anschlagrippe ausgebildet ist, die dem Umfang der Drehfalle über einen vorgegeben Teilabschnitt folgt. Die Anschlagrippe weist zweckmäßigerweise eine taschenartige Ausnehmung aus und funktioniert daher gleichsam selbst auch als Puffer, so dass ein erhöhter Dämpfungseffekt gewährleistet ist. Außerdem weist die Anschlagrippe an ihrem einen Ende eine bloße Anschlagfläche und an ihrem anderen Ende einen Federanschluss für die Rückstellfeder auf, z. B. eine Anschlussnase für die Schenkel einer als Schenkelfeder ausgebildeten Rückstellfeder.

Im Folgenden wird die Erfindung anhand einer lediglich ein Ausführungsbeispiel darstellenden Zeichnung näher erläutert. Es zeigen:
- **Fig. 1**: einen bevorzugten Kraftfahrzeugtürverschluss in Aufsicht auf einen Schlosskasten mit Gesperre ohne Rückstellfeder und mit Dämpfungsanschlag für die Drehfalle,
- **Fig. 2**: einen vergrößerten Ausschnitt aus dem Gegenstand nach Fig. 1 mit Rückstellfeder und Dämpfungsanschlag für die Drehfalle.

In den Figuren ist ein Kraftfahrzeugtürverschluss dargestellt, mit zumindest einem Gesperre mit einer von einer Rückstellfeder 1 beaufschlagten Drehfalle 2 und einer mit der Drehfalle 2 zusammenwirkenden Sperrklinke 3 in einem Schlosskasten 4, ferner mit einem in ein Einlaufmaul 5 einfahrenden und mit der Drehfalle 2 zusammenwirkenden Schließbolzen 6 an einer zugeordneten Kraftfahrzeugtür, der lediglich angedeutet ist. Die Drehfalle 2 wird von der Rückstellfeder 1 in öffnendem Sinne und folglich Uhrzeigersinn beaufschlagt, der durch einen Pfeil angedeutet ist. Die Betätigung der Sperrklinke 3 kann rein mechanisch über ein nicht dargestelltes Hebelwerk oder auch motorisch, insbesondere elektromotorisch erfolgen.

Die Drehfalle 2 weist einen Dämpfungsanschlag 7 auf, der in **Öffnungsstellung** gegen ein pufferartiges Dämpfungselement 8 vorfährt. Dieses Dämpfungselement 8 ist in den Schlosskasten 4 eingesetzt. Der Dämpfungsanschlag 7 an der Drehfalle 2 ist auf seiner dämpfungsabgewandten Seite als Federanschlag 7a für die Rückstellfeder 1 ausgebildet. Die Drehfalle 2 und gegebenenfalls teilweise auch die Sperrklinke 3 sind mit einem Dämpfungswerkstoff, z. B. Kunststoff wie Polyurethan ummantelt, wobei der Dämpfungsanschlag 7 und der Federanschlag 7a Bestandteil dieser Ummantelung 9 sind. Der Dämpfungsanschlag 7 ist als eine im Fallenrandbereich angeordnete Anschlagrippe ausgebildet, die dem Umfang der Drehfalle 2 über einen Teilabschnitt folgt. Diese Anschlagrippe 7 weist eine taschenartige Ausnehmung 10 auf und zeichnet sich daher selbst auch durch Pufferwirkung aus. Die Anschlagrippe 7 weist an ihrem einen dämpfungsseitigen Ende eine einfache Anschlagfläche 7b und an ihrem anderen Ende einen Federanschluss 11, z. B. eine Anschlussnase für die beispielsweise als Schenkelfeder ausgebildete Rückstellfeder 1 auf. Im Ganzen wird ein reibungs- und geräuscharm arbeitendes Gesperre verwirklicht, welches sich durch einfache und funktionsgerechte Bauweise auszeichnet.

In der Fig. 1 erkennt man noch einen Anschlag 12 im Schlosskasten bzw. Schlossgehäuse, welcher eine Überhubbewegung der Drehfalle 2 beschränkt bzw. begrenzt. Dagegen dient der Dämpfungsanschlag 7 dazu, die Öffnungsbewegung der Drehfalle 2 zu stoppen bzw. zu beschränken. Darüber hinaus mag der Dämpfungsanschlag 7 mit einer oder mehreren Verstärkungsrippen ausgerüstet sein.

## Patentansprüche

1. Kraftfahrzeugtürverschluss, mit zumindest einem Gesperre (2, 3) mit einer von einer Rückstellfeder (1) beaufschlagten Drehfalle (2) und einer Sperrklinke (3), und mit einem Einlaufmaul (5) sowie einem mit der Drehfalle (2) zusammenwirkenden Schließbolzen (6), wobei die Drehfalle (2) eine im Fallenrandbereich angeordnete Anschlagrippe (7) aufweist, und dass die Anschlagrippe (7) auf einer dämpfungsabgewandten Seite als Federanschlag (7a) für die Rückstellfeder (1) ausgebildet ist, **dadurch gekennzeichnet, dass** die Anschlagrippe (7) eine Anschlagfläche (7b) zur Beschränkung der Öffnungsbewegung aufweist.

2. Kraftfahrzeugtürverschluss nach Anspruch 1, **dadurch gekennzeichnet, dass** die Drehfalle (2) mit einem Dämpfungswerkstoff, z. B. thermoplastischem Kunststoff wie Polyurethan ummantelt ist und die Anschlagrippe (7) und Federanschlag (7a) Bestandteil der Ummantelung (9) sind.

3. Kraftfahrzeugtürverschluss nach einem der Ansprüche 1 bis 2, **dadurch gekennzeichnet, dass** die Anschlagrippe (7) eine taschenartige Ausnehmung (10) aufweist.

4. Kraftfahrzeugtürverschluss nach einem der Ansprüche 1 bis 3, **dadurch gekennzeichnet, dass** der Federanschlag (7a) als Federanschluss eine Anschlussnase (11) aufweist.

## Claims

1. Motor vehicle door lock comprising at least one locking mechanism (2, 3) with a catch (2) acted upon by a resetting spring (1) and a pawl (3) and an inlet opening (5) as well as a locking bolt (6) cooperating with the catch (2), in which the catch (2) contains a retaining ledge (7) arranged at the edge of the catch and the retaining ledge (7) is designed as a stop (7a) for the resetting spring (1) on the side facing away from the damping side, **characterized in that** the retaining ledge (7) contains a stop face (7b) restricting the opening movement.

2. Motor vehicle door lock according to claim 1, **characterized in that** the catch (2) is encased in a damping material, e.g. thermoplastic plastic such as polyurethane and that the retaining ledge (7) and the stop (7a) are part of the casing (9).

3. Motor vehicle door lock according to one of the claims 1 to 2, **characterized in that** the retaining ledge (7) contains a pocket-like recess (10).

4. Motor vehicle door lock according to one of the claims 1 to 2, **characterized in that** the stop (7a) contains a connecting projection (11) as a spring connection.

## Revendications

1. Fermeture de porte de véhicule à moteur avec au moins un dispositif de blocage (2, 3) avec un pêne (2) sollicité par un ressort de retour (1) et un cliquet d'arrêt (3) et avec un avaloir (5) ainsi qu'un boulon de fermeture (6) coopérant que le pêne (2), le pêne (2) présentant une rainure de butée (7) placée dans la zone de bord de pêne et la rainure de butée (7) étant formée sur un côté opposé à l'amortissement comme butée de ressort (7a) pour le ressort de retour (1) **caractérisée en ce que** la rainure de butée (7) présente une surface de butée (7b) pour limiter le mouvement d'ouverture.

2. Fermeture de porte de véhicule à moteur selon la revendication 1 **caractérisée en ce que** le pêne (2) est entouré d'une gaine en un matériau amortissant p.ex. une matière thermoplastique telle que le polyuréthane et que la rainure de butée (7) et la butée à ressort (7a) sont partie intégrante de la gaine.

3. Fermeture de porte de véhicule à moteur selon l'une des revendications 1 à 2 **caractérisée en ce que** la rainure de butée (7) présente une cavité (10) en forme de poche.

4. Fermeture de porte de véhicule à moteur selon l'une des revendications 1 à 3 **caractérisée en ce que** la butée à ressort (7a) présente un taquet de raccordement (11) comme raccordement à ressort.
